# EUROPÄISCHE PATENTSCHRIFT

(11) **EP 3 095 368 B1**
(45) Veröffentlichungstag und Bekanntmachung des Hinweises auf die Patenterteilung: **05.08.2020**
(21) Anmeldenummer: 16168561.5
(22) Anmeldetag: 06.05.2016
(51) Int. Cl.: A47L 9/06

(54) **HARTBODENDÜSE FÜR GROBGUT UND FEINSTAUBAUFNAHME**
HARD GROUND NOZZLE FOR FINE MATERIAL AND FINE DUST CAPTURE
BUSE DE SOL DUR POUR PRODUITS GROSSIERS OU FINES POUSSIÈRES

(30) Priorität: 21.05.2015 DE 102015108051
(43) Veröffentlichungstag der Anmeldung: 23.11.2016
(73) Patentinhaber: Vorwerk & Co. Interholding GmbH, 42275 Wuppertal (DE)
(72) Erfinder: Cornelißen, Markus, 53332 Bornheim (DE); Diesch, Dominik, 42119 Wuppertal (DE); Hellrung, Dirk, 45239 Essen (DE); Lichtenauer, Frank, 40699 Erkrath (DE); Sommer, Jörg, 50737 Köln (DE); Varnhorst, Mathias, 42349 Wuppertal (DE); Zils, Jürgen, 51399 Burscheid (DE)
(74) Vertreter: Cohausz & Florack

(56) Entgegenhaltungen:
- WO-A1-2010/102395
- DE-B3-102012 010 075
- DE-U1- 29 601 104
- US-A1- 2003 140 449

## Beschreibung

Die Erfindung betrifft eine Saugdüse für einen Staubsauger zum Aufsaugen von Schmutz und/oder Staub von einem Boden mittels einer Saugluftströmung mit einem Gehäuse, einem innerhalb des Gehäuses gebildeten Saugraum, einem in den Saugraum mündenden Saugkanal zum Führen der Saugluftströmung und einem als bodenseitige Öffnung des Saugraums ausgebildeten Saugmund, wobei der Saugmund einen zentralen Saugmundabschnitt und zwei den zentralen Saugmundabschnitt flankierende seitliche Saugmundabschnitte aufweist, und wobei der zentrale Saugmundabschnitt derart ausgestaltet ist, dass sich die Breite des zentralen Saugmundabschnitts von dem Saugkanal hin zu der Vorderseite der Saugdüse vergrößert und die Höhe des zentralen Saugmundabschnitts von dem Saugkanal hin zu der Vorderseite der Saugdüse mit einem Winkel von ≥ 6° und ≤ 10° abfällt.

Saugdüsen, auch als Vorsatzgeräte, abgekürzt als Düsen oder in Abhängigkeit vom Einsatzzweck als Hartboden- oder Teppichdüsen bezeichnet, sind aus der Praxis bekannt und werden in der Regel zusammen mit einem Staubsauger zum Aufsaugen von Schmutz und/oder Staub von einem Boden verwendet. Staubsauger mit derartigen Saugdüsen verfügen regelmäßig über ein Grundgehäuse, in welchem ein elektrisch betriebener Sauggebläsemotor zum Aufbau einer Saugluftströmung angeordnet ist. Die Saugdüse wird typischerweise über einen flexiblen Saugschlauch und/oder ein Handhabungsrohr strömungsdicht mit dem Staubsauger verbunden. Bei Saugrobotern ist die Saugdüse im Allgemeinen in das Grundgehäuse selbst integriert. An der Saugdüse ist vielfach eine Borstenreihe oder dergleichen zum Lösen von Schmutz und/oder Staub von einem Boden vorgesehen. Der derart vom Boden abgelöste Staub und/oder Schmutz wird von der Saugluftströmung mitgerissen und zumeist in einem in dem Grundgehäuse angeordneten Staubsammelraum in einem Staubfilterbeutel abgesondert.

Bei dem von dem Boden abzureinigenden Schmutz bzw. Staub wird in Anlehnung an die jeweilige Partikelgröße zwischen Grobgut und Feinstaub unterschieden. Aus dem Stand der Technik sind einerseits zur Aufnahme von Grobgut optimierte Saugdüsen bekannt, während wieder andere Saugdüsen für eine besonders gute Aufnahme von Feinstaub ausgelegt sind. Beispielsweise sind Hartbodendüsen oftmals nicht zum Aufsaugen von Grobgut ausgestaltet, während weitere Saugdüsen existieren, die manuell mit Hilfe eines Fußtasters zwischen der Aufnahme von Grobgut und Feinstaub umschaltbar sind. Durch Betätigung des Fußtasters wird oftmals ein Borstenstreifen aus der Saugdüse ausgefahren, durch den der Abstand der Saugdüse zum Boden vergrößert wird, so dass Grobgut besser aufgenommen bzw. abgesaugt werden kann. Letztendlich ist es jedoch so, dass die aus dem Stand der Technik bekannten Saugdüsen entweder nur einer der konkurrierenden und insofern entgegengesetzten Anforderungen genügen, also entweder zur Grobgut- oder zur Feinstaubaufnahme prädestiniert sind, oder aber vom Bediener zwischen unterschiedlichen Betriebsmodi manuell umgeschaltet werden müssen.

Aus der US 2003/0140449 A1 ist eine Saugdüse für einen Staubsauger bekannt, die einen zentralen, sich in Arbeitsrichtung der Saugdüse V-förmig verbreiternden Saugmund aufweist, wobei an dem Saugmund sowohl vordere Schlitze als auch Seitenschlitze ausgebildet sind, durch welche der vom Staubsauger erzeugte Saugluftstrom in den Saugmund gelangen kann. Dabei sind die Schlitze als aneinander gereihte Einschnitte in der vorderen bzw. seitlichen stegförmigen Begrenzung der Saugdüse ausgebildet.

Ausgehend davon ist es eine Aufgabe der Erfindung, eine Saugdüse anzugeben, die zur Aufnahme von Schmutz und/oder Staub unterschiedlicher Partikelgröße universell einsetzbar ist und sich insbesondere durch eine besonders gute Aufnahme von Grobgut sowie durch eine geringe Lärmemission auszeichnet. Insbesondere soll die Saugdüse die Aufnahme sowohl von Grobgut als auch von Feinstaub erlauben, ohne dass dazu ein Betriebsmodus der Saugdüse manuell umgeschaltet werden muss. Darüber hinaus ist es wünschenswert, dass eine derartige Saugdüse durch eine geringe Schiebekraft gekennzeichnet ist.

Die Lösung der Aufgabe erfolgt durch die Merkmale des unabhängigen Anspruchs 1. Vorteilhafte Ausgestaltungen sind in den Unteransprüchen angegeben.

Demnach erfolgt die Lösung der Aufgabe durch eine Saugdüse für einen Staubsauger zum Aufsaugen von Schmutz und/oder Staub von einem Boden mittels einer Saugluftströmung mit einem Gehäuse, einem innerhalb des Gehäuses gebildeten Saugraum, einem in den Saugraum mündenden Saugkanal zum Führen der Saugluftströmung und einem als bodenseitige Öffnung des Saugraums ausgebildeten Saugmund, wobei der Saugmund einen zentralen Saugmundabschnitt und zwei den zentralen Saugmundabschnitt flankierende seitliche Saugmundabschnitte aufweist, und der zentrale Saugmundabschnitt derart ausgestaltet ist, dass sich die Breite des zentralen Saugmundabschnitts von dem Saugkanal hin zu der Vorderseite der Saugdüse vergrößert und die Höhe des zentralen Saugmundabschnitts von dem Saugkanal hin zu der Vorderseite der Saugdüse mit einem Winkel von ≥ 6° und ≤ 10° abfällt, wobei ein Mittel zur akustischen Abschirmung der Saugluftströmung in dem zentralen Saugmundabschnitt in Saugluftströmungsrichtung zwischen der Vorderseite der Saugdüse und dem Saugkanal angeordnet ist.

Ein wesentlicher Punkt der Erfindung liegt in der Aufteilung des Saugmunds in den zentralen Saugmundabschnitt und die beiden seitlichen Saugmundabschnitte, so dass getrennte Bereiche für die Aufnahme von Feinstaub, insbesondere durch die seitlichen Saugmundabschnitte, und für Grobgut, insbesondere durch den zentralen Saugmundabschnitt, geschaffen werden. Durch die vorgeschlagene Ausgestaltung des zentralen Saugmundabschnitts mit einer sich von dem Saugkanal hin zu der Vorderseite der Saugdüse vergrößernden Breite, beispielsweise mit einer in Draufsicht v-förmigen Ausgestaltung, und mit einer in einem Winkel von ≥ 6° und ≤ 10° abfallenden Höhe kann Grobgut in vorteilhafter Weise im Vorhub so abgelenkt werden, dass es zusätzlich zur Luftströmungsrichtung auch mechanisch dem Saugkanal zugeführt wird. Neben einem derartigen "Trichtereffekt" wirkt der zentrale Saugmundabschnitt aufgrund seiner abfallenden Höhe als Strömungsdiffusor, so dass, im Vergleich zu aus dem Stand der Technik bekannten Ausgestaltungen, eine wesentlich bessere Grobgutaufnahme erreicht wird. Die durch die seitlichen Saugmundabschnitte und den zentralen Saugmundabschnitt hindurchführenden Saugluftströmungen treffen im Bereich des Saugkanals aufeinander, von wo die Saugluftströmung mit dem vom Boden aufgesaugten Schmutz bzw. Staub beispielsweise durch einen Anschlussstutzen aus der Saugdüse weggeführt wird. Die vorliegend gewählte Terminologie zur Beschreibung der Anordnung der Teile der Saugdüse ist derart, dass von einer Lage und Ausrichtung der Saugdüse ausgegangen wird, wie sie auch im Betriebsfall beim Saugen eines Bodens vorliegt, in dem die Saugdüse auf dem Boden aufgesetzt ist und über diesen bewegt wird.

Erfindungsgemäß weist die Saugdüse ein Mittel zur akustischen Abschirmung der Saugluftströmung auf, welches in dem zentralen Saugmundabschnitt in Saugluftströmungsrichtung zwischen der Vorderseite der Saugdüse und dem Saugkanal angeordnet ist.

Nach einer bevorzugten Weiterbildung ist ein vorderes Strömungsdichtungsmittel vorgesehen, welches ausgeführt und angeordnet ist, den zentralen Saugmundabschnitt an der Vorderseite der Saugdüse wenigstens abschnittsweise zu begrenzen. Insbesondere bei einer offeneren Geometrie des zentralen Saugmundabschnitts lässt sich durch Vorsehen des Mittels zur akustischen Abschirmung und/oder des vorderen Strömungsdichtungsmittels eine Reduzierung der Lärmemission der Saugdüse erreichen. Bevorzugt ist die Ausgestaltung und/oder Dimensionierung des Mittels zur akustischen Abschirmung und/oder des vorderen Strömungsdichtungsmittels derart, dass die Saugdüse die Vorgaben der Ökodesign-Verordnung (EU) Nr. 666/2013 für Staubsauger erfüllt und/oder dass die im Saugbetrieb der Bodendüse durch die Saugluftströmung verursachte Lautstärke nicht mehr als 80 dB (A) beträgt.

Nach einer weiteren bevorzugten Weiterbildung der Saugdüse ist vorgesehen, dass sich die Breite des zentralen Saugmundabschnitts linear, stufenförmig und/oder in einer Kurvenform vergrößert, die Höhe des zentralen Saugmundabschnitts linear, stufenförmig und/oder in einer Kurvenform abfällt und/oder die Höhe mit einem Winkel von 8° abfällt. Besonders vorteilhaft hat sich die Kombination aus linear abfallender Höhe bei einem Winkel von 8° erwiesen.

Nach einer ebenfalls bevorzugten Weiterbildung ist das vordere Strömungsdichtungsmittel zweigeteilt ausgestaltet, wobei das Mittel zur akustischen Abschirmung zwischen den beiden Teilen entlang der Vorderseite der Saugdüse angeordnet ist. Beispielsweise ist das Mittel zur akustischen Abschirmung durch zwei sich etwa 5 cm lang erstreckende Borstenstreifen ausgestaltet, die in einem Winkel von etwa 30° zueinander versetzt an dem Gehäuse angeordnet sind. In Erstreckungsrichtung senkrecht zum Vorhub ist das Mittel zur akustischen Abschirmung bevorzugt beidseitig durch je einen Teil des vorderen Strömungsdichtungsmittels derart eingerahmt, dass eine direkte Schallemission von dem Saugkanal hin zu der Vorderseite reduziert, möglichst verhindert ist.

Nach einer besonders bevorzugten Weiterbildung sind die seitlichen Saugmundabschnitte jeweils durch sich von dem Saugkanal bis hin zu den Seiten der Saugdüse erstreckende innere und äußere seitliche Strömungsdichtungsmittel derart begrenzt, dass der zentrale Saugmundabschnitt durch die inneren seitlichen Strömungsdichtungsmittel der jeweiligen seitlichen Saugmundabschnitte begrenzt ist. Die inneren und äußeren Strömungsdichtungsmittel können grundsätzlich beliebig zum Abdichten der Saugluftströmung ausgestaltet sein, wobei jedoch bevorzugt die seitlichen Strömungsdichtungsmittel als Borstenstreifen, als ein- oder mehrreihige Anordnung von Borstenbüscheln, als Dichtungslippe und/oder als Kombination dessen ausgestaltet sind. Zudem können die seitlichen Strömungsdichtungsmittel wenigstens zum Teil durch das Gehäuse ausgeformt sein, beispielsweise durch von dem Gehäuse in Richtung Boden hervorstehende Auskragungen oder Wände. Weiter bevorzugt erstrecken sich die inneren und äußeren seitlichen Strömungsdichtungsmittel zwischen Saugkanal und Seite der Saugdüse in etwa oder im Wesentlichen parallel zueinander.

Bevorzugt weist der Querschnitt des seitlichen Saugmundabschnitts (Saugluftkanals) im Bereich des Saugkanals eine Austrittsöffnung mit einer Breite von ≤ 60 mm, ≤ 50 mm, ≤ 40 mm, ≤ 35 mm, 33mm, ≥ 30 mm oder ≥ 20 mm auf, wobei die Höhe der Austrittsöffnung bevorzugt ≤ 50 mm, ≤ 40 mm, ≤ 30 mm, 22 mm, ≥ 20 mm oder ≥ 10 mm ist. An der Seite einer Grundfläche des Gehäuses ist die Breite einer Eintrittsöffnung des seitlichen Saugluftkanals bevorzugt ≤ 50 mm, ≤ 40 mm, ≤ 35 mm, 25 mm, ≥ 20 mm oder ≥ 10 mm, wobei die Höhe der Eintrittsöffnung bevorzugt ≤ 20 mm, ≤ 10 mm, 7,6 mm, ≥ 5 mm, oder ≥ 2 mm ist. Bei kleinerer Breite und/oder Höhe lässt eine umso bessere Saugwirkung erreichen. Weiter bevorzugt ist an dem Saugkanal zwischen den beiden seitlichen Saugmundabschnitten ein Luftdurchgang ausgebildet, durch den ein Anteil von ≥ 40 % und ≤ 65% der Saugluftströmung durch den zentralen Saugmundabschnitt strömt. Die Öffnungsweite des Luftdurchgangs beträgt bevorzugt 25 mm, 30 mm, 32 mm, 37 mm, 40 mm oder 45 mm. Die Breite des zentralen Saugmundabschnitts an der Vorderseite der Saugdüse ist bevorzugt gleich oder annähernd gleich der Breite der Saugdüse. Bei einer derartigen Aufteilung der Saugluftströmung zwischen dem zentralen Saugmundabschnitt und den seitlichen Saugmundabschnitten lässt sich eine besonders gute Aufnahme sowohl von Feinstaub als auch von Grobgut erreichen.

Weiter bevorzugt erstrecken sich die seitlichen Saugmundabschnitte (Saugluftkanäle) nahezu linear von dem Saugkanal weg zu den Seiten der Grundfläche bzw. des Saugraums, wobei es jedoch ebenso möglich ist, dass sich die Saugmundabschnitte (Saugluftkanäle) abknickend und/oder in einer Kurvenform von dem Saugkanal weg hin zu der Seite der Grundfläche erstrecken. Die Borsten bzw. die Dichtungslippen erstrecken sich bevorzugt von dem Gehäuse senkrecht weg Richtung Boden und sind flexibel ausgestaltet, so dass beim Verschieben der Saugdüse in die übliche Verschieberichtung auf dem Boden befindliches Grobgut oder Feinstaub unter den Borsten bzw. den Dichtungslippen hindurch in den zentralen Saugmundabschnitt und/oder die seitlichen Saugmundabschnitte gelangen kann. Die beiden inneren Strömungsdichtungsmittel begrenzen bevorzugt den Durchgang der Saugluftströmung zwischen dem Saugkanal und dem zentralen Saugmundabschnitt.

Nach einer weiteren bevorzugten Ausgestaltung ist vorgesehen, dass das vordere Strömungsdichtungsmittel in den Saugraum hinein verschwenkbar ausgestaltet und derart dimensioniert ist, dass das vordere Strömungsdichtungsmittel vollständig in den Saugraum hinein verschwenkbar ist, ohne dabei ein inneres seitliches Strömungsdichtungsmittel zu berühren. Derart kann sichergestellt werden, dass nach dem Passieren des Grobguts das vordere Strömungsdichtungsmittel ungehindert in die unverschwenkte Ausgangslage zurückkehren kann.

Nach einer noch anderen bevorzugten Ausgestaltung weist das vordere Strömungsdichtungsmittel eine rechteckartige Form auf, wobei das vordere Strömungsdichtungsmittel sich von dem Gehäuse, bei auf dem Boden aufgesetzter Saugdüse, bis zum Boden erstreckt, an einer dem seitlichen Strömungsdichtungsmittel und/oder dem Gehäuse abgewandten Seite abgerundet ist, das vordere Strömungsdichtungsmittel einen ersten sich von dem Gehäuse zum Boden erstreckenden und einen sich daran anschließenden zweiten Bereich aufweist, wobei der zweite Bereich gegenüber dem ersten Bereich durch eine geringere Festigkeit gekennzeichnet ist und/oder das vordere Strömungsdichtungsmittel, bei auf dem Boden aufgesetzter Saugdüse, sich in Richtung Saugraum hinein erstreckend gegenüber der Normalen des Bodens verwinkelt (im Sinne von abgewinkelt) angeordnet ist. Bevorzugt ist das vordere Strömungsdichtungsmittel in seinem unverschwenkten Zustand mit einem Winkel in Vorhubrichtung derart verwinkelt angestellt, dass außerhalb des zentralen Saugmundabschnitts befindliches Grobgut auch ohne anliegende Saugluftströmung und nur aufgrund einer Bewegung der Saugdüse in Vorhubrichtung in den zentralen Saugmundabschnitt herein transportiert werden kann. Noch weiter bevorzugt ist das vordere Strömungsdichtungsmittel derart ausgestaltet, dass zwischen dem vorderen Strömungsdichtungsmittel und den beiden inneren seitlichen Strömungsdichtungsmitteln jeweils ein Spalt ausgebildet ist. Der Spalt erstreckt sich bevorzugt über wenigstens 50 mm.

Zur Ausgestaltung des Mittels zur akustischen Abschirmung existieren grundsätzlich verschiedene Möglichkeiten. Ganz besonders bevorzugt ist jedoch, wenn das Mittel zur akustischen Abschirmung eine V-artige oder teilkreisartige, sich zu einer Rückseite der Saugdüse öffnende Form aufweist und/oder das Mittel zur akustischen Abschirmung aus Kunststoff ausgestaltet ist und/oder, sofern ein vorderes Strömungsdichtungsmittel vorgesehen ist, aus einem gegenüber dem vorderen Strömungsdichtungsmittel härteren Material ausgestaltet ist. Nach einer weiteren bevorzugten Ausgestaltung ist das vordere Strömungsdichtungsmittel als eine Mehrzahl von Mitteln zur akustischen Abschirmung der Saugluftströmung ausgestaltet, wobei die Mittel zur akustischen Abschirmung der Saugluftströmung entlang der Vorderseite des Gehäuses angeordnet sind. In einer weiteren bevorzugten Ausgestaltung ist das vordere Strömungsdichtungsmittel zwischen dem Saugkanal und der Vorderseite des Gehäuses beabstandet zu der Vorderseite angeordnet oder an der Vorderseite an einem Rand des Gehäuses angeordnet und/oder erstreckt sich parallel zu der Vorderseite.

Nach einer bevorzugten Weiterbildung weist der Saugmund und/oder der zentrale Saugmundabschnitt eine Form nach Art eines gleichschenkligen Dreiecks auf, wobei bevorzugt der Saugkanal im Bereich der Spitze zwischen den Schenkeln des Dreiecks in den derart gebildeten Saugraum mündet, sich der zentrale Saugmundabschnitt von dem Saugkanal bis zu der Basis des gleichschenkligen Dreiecks erstreckt und sich die seitlichen Saugmundabschnitte von dem Saugkanal entlang der jeweiligen Schenkel des gleichschenkligen Dreiecks bis zu den der Spitze entgegengesetzt angeordneten Ecken des gleichschenkligen Dreiecks erstrecken. Durch die vorgeschlagene Ausgestaltung ist ein durch den zentralen Saugmundabschnitt ausgebildeter Grobgutbereich im Vorhub der Saugdüse im Wesentlichen vor dem durch die seitlichen Saugmundabschnitte ausgebildeten Feinstaubbereich angeordnet, wobei die seitlichen Saugmundabschnitte an den der Spitze entgegengesetzt angeordneten Ecken des gleichschenkligen Dreiecks an den zentralen Saugmundabschnitt angrenzen. Insofern wird die Feinstaubaufnahme in vorteilhafter Weise zumindest in Eckbereichen der Saugdüse und bis hin zu der Vorderseite der Saugdüse ermöglicht.

Nach einer weiteren bevorzugten Ausgestaltung erstrecken sich die beiden seitlichen Saugmundabschnitte von dem Saugkanal jeweils zu einer Seite der Saugdüse derart weg, dass für den Winkel α zwischen den Längserstreckungsrichtungen der beiden seitlichen Saugmundabschnitte gilt 45° ≤ α ≤ 160°, vorzugsweise 90° ≤ α ≤ 135°, ganz besonders bevorzugt α in etwa gleich 135°, oder sich die beiden seitlichen Saugmundabschnitte von dem Saugkanal in einen Kurvenverlauf voneinander weg erstrecken. Sofern sich die beiden seitlichen Saugmundabschnitte zwischen dem Saugkanal und den Seiten der Saugdüse linear oder annähernd linear erstrecken, beispielsweise entlang der Schenkel eines nach Art eines gleichschenkligen Dreiecks ausgestalteten Saugmunds, dann weist der zentrale Saugmundabschnitt bevorzugt eine dreieckartige Form nach Art eines gleichschenkligen Dreiecks auf, dessen Basis in Richtung der Vorderseite der Saugdüse orientiert ist.

Nach einer bevorzugten Weiterbildung weist der Saugmund einen weiteren zentralen Saugmundabschnitt und zwei weitere den weiteren zentralen Saugmundabschnitt flankierende seitliche Saugmundabschnitte auf, wobei sich der zentrale Saugmundabschnitt und der weitere zentrale Saugmundabschnitt von dem Saugkanal in entgegengesetzten Richtungen derart weg erstrecken, dass die zwei seitlichen Saugmundabschnitte und die zwei weiteren seitlichen Saugmundabschnitte eine X-förmige Anordnung ausbilden. Eine derart ausgestaltete Saugdüse kann sowohl im Vorhub als auch im Rückhub Grobgut aufnehmen. Bevorzugt ist die Saugdüse im Vorhub und im Rückhub symmetrisch, insbesondere spiegelsymmetrisch ausgestaltet. Weiter bevorzugt stellt der Saugkanal den Mittelpunkt dieser Ausgestaltung dar, von dem sich der zentrale Saugmundabschnitt mit den beiden seitlichen Saugmundabschnitten und insbesondere spiegelsymmetrisch gegenüberliegend der weitere zentrale Saugmundabschnitt mit den weiteren seitlichen Saugmundabschnitten weg erstrecken. Bei dieser Ausgestaltung kann ein Bediener, anstelle eine aus dem Stand der Technik bekannte Saugdüse manuell um 180° zu drehen, die Saugdüse schlichtweg vor und zurück bewegen, um derart sowohl im Vorhub als auch im Rückhub Grobgut aufzunehmen.

Nachfolgend wird die Erfindung unter Bezugnahme auf die anliegende Zeichnung anhand einer bevorzugten Ausführungsform näher erläutert. Es zeigen:
- Fig. 1: eine Saugdüse gemäß einer bevorzugten Ausführungsform der Erfindung in Unteransicht der Saugdüse, und
- Fig. 2: die Saugdüse nach Fig. 1 in einer perspektivischen Ansicht.

Fig. 1 und 2 zeigen die schematische Unteransicht einer Saugdüse, auch Bodendüse genannt, gemäß einer bevorzugten Ausführungsform der Erfindung. Die Saugdüse weist ein Gehäuse 1 aus Kunststoff auf, an welchem bodenseitig eine Bodenplatte 2 ausgebildet ist. Unterhalb der Bodenplatte 2 ist ein Saugraum 3 ausgebildet, in welchem ein Saugkanal 4 mündet und welcher als bodenseitige Öffnung einen Saugmund 5 ausbildet. Wie aus Fig. 1 zu erkennen ist, weisen die Bodenplatte 2 sowie der Saugmund 5 eine Form nach Art eines gleichschenkligen Dreiecks auf, dessen Basis 6a in Vorhubrichtung die Vorderseite der Saugdüse darstellt.

Der Saugkanal 4 ist strömungsdicht mit einem an der Oberseite des Gehäuses 1 vorgesehenen Anschlussstutzen, nicht gezeigt, verbunden. An den Anschlussstutzen lässt sich ein Handhabungsrohr und/oder ein flexibler Schlauch strömungsdicht mit einem Grundgehäuse eines Staubsaugers verbinden, in welchem ein elektrisch betriebener Sauggebläsemotor zum Aufbauen einer Saugluftströmung angeordnet ist. In einem in dem Grundgehäuse angeordneten Staubsammelraum ist von der Saugluftströmung von dem zu reinigenden Boden mitgerissener Schmutz und/oder Staub in einem Staubfilterbeutel absonderbar.

Der Saugmund 5 weist einen zentralen Saugmundabschnitt 6 sowie zwei den zentralen Saugmundabschnitt 6 flankierende bzw. einfassende seitliche Saugmundabschnitte 7 auf. Die seitlichen Saugmundabschnitte 7 erstrecken sich von dem Saugkanal 4 linear hin zu jeweils einer Ecke 7a des gleichschenkligen Dreiecks, so dass der Winkel α zwischen den Längserstreckungsrichtungen der beiden seitlichen Saugmundabschnitte 7 135° beträgt. Strömungstechnisch begrenzt sind die seitlichen Saugmundabschnitte 7 durch innere und äußere seitliche Strömungsdichtungsmittel 8. Die äußeren seitlichen Strömungsdichtungsmittel 8 erstrecken sich von einer jeweiligen Ecke 7a des gleichschenkligen Dreiecks entlang des jeweiligen Schenkels und gehen zwischen den beiden Schenkeln, den Saugkanal 4 teilweise begrenzend, teilkreisförmig ineinander über.

Entsprechend ist die komplette Rückseite der Saugdüse durch äußere seitliche Strömungsdichtungsmittel 8 begrenzt, welche vorliegend als Borstenreihe ausgestaltet sind. Die inneren seitlichen Strömungsdichtungsmittel 8 erstrecken sich annähernd parallel zu den äußeren seitlichen Strömungsdichtungsmitteln 8 derart von dem Saugkanal 4 weg in Richtung der Ecken 7a, dass an dem Saugkanal 4 zwischen den beiden inneren seitlichen Strömungsdichtungsmitteln 8 ein Luftdurchgang 9 für die Saugluftströmung ausgebildet ist. Der Luftdurchgang 9 weist vorliegend eine Breite von etwa 32 mm auf, während die beiden seitlichen Saugmundabschnitte 7 im Bereich des Saugkanals 4 jeweils eine Breite von etwa 33 mm aufweisen. Durch die vorgenannte Dimensionierung wird erreicht, dass ein Anteil von etwa 45 % der Saugluftströmung von dem Saugkanal 4 durch den zentralen Saugmundabschnitt 6 strömt, während der verbleibende Anteil von etwa 55 % sich gleichmäßig auf die beiden seitlichen Saugmundabschnitte 7 aufteilt.

Ebenso wie der Saugmund 5 sowie die Bodenplatte 2 weist der zentrale Saugmundabschnitt 6 eine Form nach Art eines gleichschenkligen Dreiecks auf, wobei die beiden inneren seitlichen Strömungsdichtungsmittel 8 die Schenkel des zentralen Saugmundabschnitts 6 strömungsdicht begrenzen. Wie bereits erwähnt, ist an der Spitze des zentralen Saugmundabschnitts 6 der Luftdurchgang 9 hin zum Saugkanal 4 angeordnet, während gegenüberliegend an der Basis 6a und zusammenfallend mit der Vorderseite der Saugdüse ein vorderes Strömungsdichtungsmittel 11 zur wenigstens teilweisen Abdichtung des zentralen Saugmundabschnitts 6 vorgesehen ist.

Der zentrale Saugmundabschnitt 6 vergrößert sich einerseits trichter- bzw. V-förmig in seiner Breite von dem Saugkanal 4 linear hin zu der Basis 6a bzw. Vorderseite der Saugdüse, wobei andererseits die Höhe des zentralen Saugmundabschnitts 6 von dem Saugkanal 4 linear hin zu der Basis 6a bzw. der Vorderseite der Saugdüse mit einem Winkel von ca. 8° abfällt. Derart wirkt der zentrale Saugmundabschnitt 6 als eine Art Strömungsdiffusor, so dass durch den derart ausgestalteten zentralen Saugmundabschnitt 6 Grobgut besonders gut aufnehmbar ist.

Das vordere Strömungsdichtungsmittel 11 ist als flexible Dichtungslippe ausgestaltet, so dass Grobgut die Dichtungslippe passieren kann. Das im zentralen Saugmundabschnitt 6 angelangte Grobgut wird von der Saugluftströmung erfasst und durch den Saugkanal 4 hindurch abgesaugt. Das vordere Strömungsdichtungsmittel 11 reicht von der Bodenplatte 2 bis auf den Boden, wobei jedoch seitlich jeweils zwischen dem vorderen Strömungsdichtungsmittel 11 und den Ecken 7a der Saugdüse ein Spalt von annähernd 50 mm ausgebildet ist. Derart kann das als Dichtungslippe ausgestaltete vordere Strömungsdichtungsmittel 11 beim Überfahren von Grobgut in den Saugraum 3 hinein verschwenken, ohne dabei die inneren seitlichen Strömungsdichtungsmittel 8 zu berühren.

Während durch das vordere Strömungsdichtungsmittel 11 bereits der Austritt von durch die Saugluftströmung bewirkter Lärmemission reduziert ist, ist zur weiteren Reduzierung der Lärmemission ein Mittel zur akustischen Abschirmung 12 vorgesehen, welches, in den Darstellungen der Figuren 1 und 2, als einstückig mit dem Gehäuse 1 ausgeformte, V-förmige Leiste ausgestaltet ist, die von der Bodenplatte 2 hin zum Boden orientiert ist, ohne dabei jedoch den Boden zu berühren. Das derart ausgestaltete Mittel zur akustischen Abschirmung 12 ist in dem zentralen Saugmundabschnitt 6 in Saugluftströmungsrichtung zwischen der die Vorderseite der Saugdüse bildenden Basis 6a und dem Saugkanal 4 angeordnet. In alternativer nicht gezeigter Ausgestaltung kann das Mittel zur akustischen Abschirmung 12 auch an der Vorderseite des zentralen Saugmundabschnitts 6 bzw. an der Vorderseite der Saugdüse zwischen Teilen des vorderen Strömungsdichtungsmittels 11 angeordnet sein. Ebenso kann das vordere Strömungsdichtungsmittel 11 durch eine Mehrzahl von Mitteln zur akustischen Abschirmung 12 ausgestaltet sein, die an der Vorderseite des zentralen Saugmundabschnitts 6 quer zur Vorhubrichtung hintereinander angeordnet sind.

Der Abstand zwischen dem vorderen Strömungsdichtungsmittel 11 und dem Mittel zur akustischen Abschirmung 12 beträgt ca. 15 mm, während der Abstand zwischen dem Mittel zur akustischen Abschirmung 12 und den inneren seitlichen Strömungsdichtungsmitteln 8 jeweils ca. 22 mm beträgt. Alternativ kann das Mittel zur akustischen Abschirmung 12 auch aus zwei sich etwa 5 cm lang erstreckende Borstenstreifen ausgeführt sein, die in einem Winkel von etwa 30° zueinander versetzt derart an der Bodenplatte 2 angeordnet sind, dass eine direkte Schallemission von dem Saugkanal 4 hin zu der Vorderseite der Saugdüse zumindest eingeschränkt ist.

Durch die vorgeschlagene Ausgestaltung des zentralen Saugmundabschnitts mit einer sich von dem Saugkanal hin zu der Vorderseite der Saugdüse vergrößernden Breite und mit einer in einem Winkel von ≥ 6° und ≤ 10° abfallenden Höhe wird eine besonders effiziente Absaugung sowohl von Feinstaub als auch von Grobgut ermöglicht, ohne dass, wie bei den aus dem Stand der Technik bekannten Ausgestaltungen, eine manuelle Umschaltung zwischen Feinstaub und Grobgut notwendig ist. Durch die experimentell bestätigte Dimensionierung der seitlichen Saugmundabschnitte 7 wird zudem eine hohe Strömungsgeschwindigkeit und insofern ein großer Volumenstrom erreicht, was zudem zu einer sehr guten und effizienten Feinstaubaufnahme führt. Da der Saugmund 5 eine vergleichsweise kleine unterdruckbehaftete Fläche aufweist, ist die zuvor beschriebene Ausgestaltung durch eine geringe Schiebekraft gekennzeichnet. Da andererseits der zentrale Saugmundabschnitt 6 demgegenüber offener gestaltet ist, zeichnet sich die Saugdüse zudem durch eine sehr effiziente Grobgutaufnahme aus, wobei aufgrund des Mittels zur akustischen Abschirmung 12 sowie aufgrund des vorderen Strömungsdichtungsmittels 11 eine nur geringe Lärmemission zu verzeichnen ist.

### Bezugszeichenliste

| | |
|---|---|
| Gehäuse | 1 |
| Bodenplatte | 2 |
| Saugraum | 3 |
| Saugkanal | 4 |
| Saugmund | 5 |
| Zentraler Saugmundabschnitt | 6 |
| Basis | 6a |
| Seitlicher Saugmundabschnitt | 7 |
| Ecke | 7a |
| Strömungsdichtungsmittel | 8 |
| Luftdurchgang | 9 |
| Vorderes Strömungsdichtungsmittel | 11 |
| Mittel zur akustischen Abschirmung | 12 |

## Patentansprüche

1. Saugdüse für einen Staubsauger zum Aufsaugen von Schmutz und/oder Staub von einem Boden mittels einer Saugluftströmung mit einem Gehäuse (1), einem innerhalb des Gehäuses (1) gebildeten Saugraum (3), einem in den Saugraum (3) mündenden Saugkanal (4) zum Führen der Saugluftströmung und einem als bodenseitige Öffnung des Saugraums (3) ausgebildeten Saugmund (5), wobei der Saugmund (5) einen zentralen Saugmundabschnitt (6) und zwei den zentralen Saugmundabschnitt (6) flankierende seitliche Saugmundabschnitte (7) aufweist, und der zentrale Saugmundabschnitt (6) derart ausgestaltet ist, dass sich die Breite des zentralen Saugmundabschnitts (6) von dem Saugkanal (4) hin zu der Vorderseite der Saugdüse vergrößert und die Höhe des zentralen Saugmundabschnitts (6) von dem Saugkanal (4) hin zu der Vorderseite der Saugdüse mit einem Winkel von ≥ 6° und ≤ 10° abfällt, **dadurch gekennzeichnet, dass** ein Mittel zur akustischen Abschirmung (12) der Saugluftströmung in dem zentralen Saugmundabschnitt (6) in Saugluftströmungsrichtung zwischen der Vorderseite der Saugdüse und dem Saugkanal (4) angeordnet ist.

2. Saugdüse nach Anspruch 1, wobei sich die Breite des zentralen Saugmundabschnitts (6) linear, stufenförmig und/oder in einer Kurvenform vergrößert, die Höhe des zentralen Saugmundabschnitts (6) linear, stufenförmig und/oder in einer Kurvenform abfällt und/oder die Höhe mit einem Winkel von 8° abfällt.

3. Saugdüse nach Anspruch 1 oder 2, mit einem vorderen
Strömungsdichtungsmittel (11), welches ausgeführt und angeordnet ist, den zentralen Saugmundabschnitt (6) an der Vorderseite der Saugdüse wenigstens abschnittsweise zu begrenzen.

4. Saugdüse nach Anspruch 3, wobei das vordere Strömungsdichtungsmittel (11) zweigeteilt ist und das Mittel zur akustischen Abschirmung (12) zwischen den beiden Teilen entlang der Vorderseite der Saugdüse angeordnet ist.

5. Saugdüse nach einem der vorhergehenden Ansprüche, wobei die seitlichen Saugmundabschnitte (7) jeweils durch sich von dem Saugkanal (4) bis hin zu den Seiten (9a) der Saugdüse erstreckende innere und äußere seitliche Strömungsdichtungsmittel (8) begrenzt sind, so dass der zentrale Saugmundabschnitt (6) durch die inneren seitlichen Strömungsdichtungsmittel (8) der jeweiligen seitlichen Saugmundabschnitte (7) begrenzt ist.

6. Saugdüse nach den Ansprüchen 3 und 5, wobei das vordere Strömungsdichtungsmittel (11) in den Saugraum (3) hinein verschwenkbar ausgestaltet und derart dimensioniert ist, dass das vordere Strömungsdichtungsmittel (11) vollständig in den Saugraum (3) hinein verschwenkbar ist, ohne dabei ein inneres seitliches Strömungsdichtungsmittel (8) zu berühren.

7. Saugdüse nach den Ansprüchen 3 und 5 oder nach Anspruch 6, wobei das vordere Strömungsdichtungsmittel (11) eine rechteckartige Form aufweist, das vordere Strömungsdichtungsmittel (11) sich von dem Gehäuse (1), bei auf dem Boden aufgesetzter Saugdüse, bis zum Boden erstreckt, an einer dem seitlichen Strömungsdichtungsmittel (8) und/oder dem Gehäuse (1) abgewandten Seite abgerundet ist, das vordere Strömungsdichtungsmittel (11) einen ersten sich von dem Gehäuse (1) zum Boden erstreckenden und einen sich daran anschließenden zweiten Bereich aufweist, wobei der zweite Bereich gegenüber dem ersten Bereich durch eine geringere Festigkeit gekennzeichnet ist und/oder das vordere Strömungsdichtungsmittel (11), bei auf dem Boden aufgesetzter Saugdüse, sich in Richtung Saugraum (3) hinein erstreckend gegenüber der Normalen des Bodens abgewinkelt angeordnet ist.

8. Saugdüse nach den Ansprüchen 3 und 5 oder nach Anspruch 6 oder 7, wobei das vordere Strömungsdichtungsmittel (11) derart ausgestaltet ist, dass zwischen dem vorderen Strömungsdichtungsmittel (11) und den beiden inneren seitlichen Strömungsdichtungsmitteln (8) jeweils ein Spalt gebildet ist.

9. Saugdüse nach einem der Ansprüche 1 bis 8, wobei das Mittel zur akustischen Abschirmung (12) eine v-artige oder teilkreisartige, sich zu einer Rückseite der Saugdüse öffnende Form aufweist und/oder das Mittel zur akustischen Abschirmung (12) aus Kunststoff ausgestaltet ist und/oder, sofern ein vorderes Strömungsdichtungsmittel (11) nach Anspruch 3 vorgesehen ist, aus einem gegenüber dem vorderen Strömungsdichtungsmittel (11) härteren Material ausgestaltet ist.

10. Saugdüse nach Anspruch 3 oder nach einem der Ansprüche 4 bis 9 in Kombination mit Anspruch 3, wobei das vordere Strömungsdichtungsmittel (11) als eine Mehrzahl von Mitteln zur akustischen Abschirmung (12) der Saugluftströmung ausgestaltet ist und die Mittel zur akustischen Abschirmung (12) der Saugluftströmung entlang der Vorderseite des Gehäuses (1) angeordnet sind.

11. Saugdüse nach Anspruch 3 oder nach einem der Ansprüche 4 bis 10 in Kombination mit Anspruch 3, wobei das vordere Strömungsdichtungsmittel (11) zwischen dem Saugkanal (4) und der Vorderseite des Gehäuses (1) beabstandet zu der Vorderseite angeordnet ist oder an der Vorderseite an einem Rand des Gehäuses (1) angeordnet ist, und/oder sich parallel zu der Vorderseite erstreckt.

12. Saugdüse nach einem der vorhergehenden Ansprüche, wobei der Saugmund (5) und/oder der zentrale Saugmundabschnitt (6) eine Form nach Art eines gleichschenkligen Dreiecks aufweist, bevorzugt der Saugkanal (4) im Bereich der Spitze zwischen den Schenkeln des Dreiecks in den derart gebildeten Saugraum (3) mündet, sich der zentrale Saugmundabschnitt (6) von dem Saugkanal (4) bis zu der Basis (6a) des gleichschenkligen Dreiecks erstreckt und sich die seitlichen Saugmundabschnitte (7) von dem Saugkanal (4) entlang der jeweiligen Schenkel des gleichschenkligen Dreiecks bis hin zu den der Spitze entgegengesetzt angeordneten Ecken (7a) des gleichschenkligen Dreiecks erstrecken.

13. Saugdüse nach einem der vorhergehenden Ansprüche, wobei sich die beiden seitlichen Saugmundabschnitte (7) von dem Saugkanal (4) jeweils zu einer Seite (9a) der Saugdüse derart weg erstrecken, dass für den Winkel α zwischen den Längserstreckungsrichtungen der beiden seitlichen Saugmundabschnitte (6) gilt 45° ≤ α ≤ 160°, vorzugsweise 90° ≤ α ≤ 135°, ganz besonders bevorzugt 135°, oder sich die beiden seitlichen Saugmundabschnitte (6) von dem Saugkanal (4) in einen Kurvenverlauf voneinander weg erstrecken.

14. Saugdüse nach einem der vorhergehenden Ansprüche, wobei der Saugmund (5) einen weiteren zentralen Saugmundabschnitt und zwei weitere den weiteren zentralen Saugmundabschnitt flankierende seitliche Saugmundabschnitte aufweist, und sich der zentrale Saugmundabschnitt (6) und der weitere zentrale Saugmundabschnitt von dem Saugkanal (4) in entgegengesetzten Richtungen derart weg erstrecken, so dass die zwei seitlichen Saugmundabschnitte (7) und die zwei weiteren seitlichen Saugmundabschnitte eine X-artige Anordnung ausbilden.

## Claims

1. Suction nozzle for a vacuum cleaner for sucking up dirt and/or dust from a floor by means of a suction air flow, having a housing (1), a suction chamber (3) formed inside the housing (1), a suction channel (4) opening into the suction chamber (3) for guiding the suction air flow, and a suction mouth (5) designed as a floor-side opening of the suction chamber (3), wherein the suction mouth (5) has a central suction mouth portion (6) and two lateral suction mouth portions (7) flanking the central suction mouth portion (6), and the central suction mouth portion (6) is configured such that the width of the central suction mouth portion (6) increases from the suction channel (4) towards the front of the suction nozzle and the height of the central suction mouth portion (6) decreases from the suction channel (4) towards the front of the suction nozzle at an angle of ≥ 6° and ≤ 10°, **characterized in that** a means for acoustic shielding (12) of the suction air flow is arranged in the central suction mouth portion (6) in the suction air flow direction between the front side of the suction nozzle and the suction channel (4).

2. Suction nozzle according to claim 1, wherein the width of the central suction mouth portion (6) increases linearly, in steps and/or in a curved shape, the height of the central suction mouth portion (6) decreases linearly, in steps and/or in a curved shape and/or the height decreases with an angle of 8°.

3. Suction nozzle according to claim 1 or 2, having a front flow sealing means (11) which is constructed and arranged to delimit the central suction mouth portion (6) at the front of the suction nozzle at least in sections.

4. Suction nozzle according to claim 3, wherein the front flow sealing means (11) is divided into two parts and the acoustic shielding means (12) is arranged between the two parts along the front side of the suction nozzle.

5. Suction nozzle according to any of the preceding claims, wherein the lateral suction mouth portions (7) are each delimited by inner and outer lateral flow sealing means (8) extending from the suction channel (4) to the sides (9a) of the suction nozzle, so that the central suction mouth portion (6) is delimited by the inner lateral flow sealing means (8) of the respective lateral suction mouth portions (7).

6. Suction nozzle according to claims 3 and 5, wherein the front flow sealing means (11) is designed to be pivotable into the suction chamber (3) and is dimensioned such that the front flow sealing means (11) is completely pivotable into the suction space (3) without touching an inner lateral flow sealing means (8).

7. Suction nozzle according to claims 3 and 5 or according to claim 6, wherein the front flow sealing means (11) has a rectangular shape, the front flow sealing means (11) extends from the housing (1) to the floor when the suction nozzle is placed on the floor, and is rounded on a side facing away from the lateral flow sealing means (8) and/or the housing (1), the front flow sealing means (11) has a first region extending from the housing (1) to the floor and an adjoining second region, wherein the second region is **characterised by** a lower strength compared with the first region and/or the front flow sealing means (11), when the suction nozzle is placed on the floor, is arranged so as to extend in the direction of the suction chamber (3) at an angle to the normal of the floor.

8. Suction nozzle according to claims 3 and 5 or according to claim 6 or 7, wherein the front flow sealing means (11) is designed such that a gap is formed in each case between the front flow sealing means (11) and the two inner lateral flow sealing means (8).

9. Suction nozzle according to any one of claims 1 to 8, wherein the means for acoustic shielding (12) has a V-shaped or part-circular shape opening to a rear side of the suction nozzle and/or the means for acoustic shielding (12) is designed from plastic and/or, if a front flow sealing means (11) according to claim 3 is provided, is designed from a material harder than the material of front flow sealing means (11).

10. Suction nozzle according to claim 3 or according to any one of claims 4 to 9 in combination with claim 3, wherein the front flow sealing means (11) is configured as a plurality of means for acoustic shielding (12) of the suction air flow and the means for acoustic shielding (12) of the suction air flow are arranged along the front side of the housing (1).

11. Suction nozzle according to claim 3 or according to any one of claims 4 to 10 in combination with claim 3, wherein the front flow sealing means (11) is disposed between the suction channel (4) and the front side of the housing (1) spaced from the front side or is disposed on the front side at an edge of the housing (1) and/or extends parallel to the front side.

12. Suction nozzle according to any of the preceding claims, wherein the suction mouth (5) and/or the central suction mouth portion (6) has a shape in the manner of an isosceles triangle, preferably the suction channel (4) in the region of the apex between the legs of the triangle opens into the suction chamber (3) thus formed, the central suction mouth portion (6) extends from the suction channel (4) to the base (6a) of the isosceles triangle, and the lateral suction mouth portions (7) extend from the suction channel (4) along the respective legs of the isosceles triangle to the corners (7a) of the isosceles triangle opposite the apex.

13. Suction nozzle according to any of the preceding claims, wherein the two lateral suction mouth portions (7) extend away from the suction channel (4) to one side (9a) of the suction nozzle in each case such that 45° ≤ α ≤ 160°, preferably 90°≤ α ≤ 135°, very particularly preferably 135°, applies to the angle α between the longitudinal extension directions of the two lateral suction mouth portions (6), or the two lateral suction mouth portions (6) extend away from each other from the suction channel (4) in a curved course.

14. Suction nozzle according to any of the preceding claims, wherein the suction mouth (5) has a further central suction mouth portion and two further lateral suction mouth portions flanking the further central suction mouth portion, and the central suction mouth portion (6) and the further central suction mouth portion extend away from the suction channel (4) in opposite directions in such a way that the two lateral suction mouth portions (7) and the two further lateral suction mouth portions form an X-like arrangement.

## Revendications

1. Buse d'aspiration pour un aspirateur de poussière pour l'aspiration de saletés et / ou de poussières à partir d'un sol au moyen d'un flux d'air d'aspiration, avec un boîtier (1), un espace d'aspiration (3), formé à l'intérieur du boîtiers (1), un canal d'aspiration (4), qui débouche dans l'espace d'aspiration (3) pour guider le flux d'air d'aspiration, et avec une bouche d'aspiration (5), qui est réalisée en tant qu'ouverture de l'espace d'aspiration (3), côté sol, sachant que la bouche d'aspiration (5) est dotée d'une partie de bouche d'aspiration centrale (6) et de deux parties de bouche d'aspiration latérales (7), qui longent la partie de bouche d'aspiration centrale (6), et que la partie de bouche d'aspiration centrale (6) est réalisée de manière à ce que la largeur de la partie de bouche d'aspiration centrale (6) s'agrandisse à partir du canal d'aspiration (4) vers le côté avant de la buse d'aspiration et que la hauteur de la partie de bouche d'aspiration centrale (6) s'abaisse à partir du canal d'aspiration (4) vers le côté avant de la buse d'aspiration sous un angle de > 6° et de ≤ 10°, **caractérisée en ce qu'**un moyen de protection acoustique (12) contre le flux d'air d'aspiration est disposé dans la partie de bouche d'aspiration centrale (6), dans la direction du flux d'air d'aspiration, entre le côté avant de la buse d'aspiration et le canal d'aspiration (4).

2. Buse d'aspiration selon la revendication 1, sachant que la largeur de la partie de bouche d'aspiration centrale (6) augmente linéairement, en forme de marche et/ou de courbure, que la hauteur de la partie de bouche d'aspiration centrale (6) diminue linéairement, en forme de marche et/ou de courbure, et/ou que la hauteur s'abaisse sous un angle de 8°.

3. Buse d'aspiration selon la revendication 1 ou 2, avec un moyen d'étanchéification contre le flux d'aspiration (11), qui est réalisé et disposé pour limiter la partie de bouche d'aspiration centrale (6), au moins par sections.

4. Buse d'aspiration selon la revendication 3, sachant que le moyen avant d'étanchéification contre le flux d'aspiration (11) est divisé en deux parties et que le moyen de protection acoustique (12) est disposé entre les deux parties, le long du côté avant de la buse d'aspiration.

5. Buse d'aspiration selon l'une des revendications précédentes, sachant que les parties de bouche d'aspiration latérales (7) sont limitées chacune par des moyens d'étanchéification contre le flux latéraux, intérieurs et extérieurs (8), qui s'étendent du canal d'aspiration (4) jusqu'aux côtés (9a) de la buse d'aspiration, de manière à ce que la partie de bouche d'aspiration centrale (6) soit limitée par les moyens d'étanchéification contre le flux latéraux, intérieurs et extérieurs (8) de la partie de bouche d'aspiration latérale (7) respective.

6. Buse d'aspiration selon les revendications 3 et 5, sachant que le moyen d'étanchéification contre le flux d'aspiration avant (11) est conçu de manière à pouvoir être pivoté dans l'espace d'aspiration (3) et dimensionné de manière à ce que le moyen d'étanchéification contre le flux d'aspiration avant (11) puisse être complètement pivoté dans l'espace d'aspiration (3) sans toucher un moyen d'étanchéification contre le flux latéral, intérieur et extérieur (8).

7. Buse d'aspiration selon les revendications 3 et 5 ou selon la revendication 6, sachant que le moyen d'étanchéification contre le flux d'aspiration avant (11) présente une forme rectangulaire, que le moyen d'étanchéification contre le flux d'aspiration avant (11), en cas de buse d'aspiration posée sur le sol, s'étend à partir du boîtier (1) jusqu'au sol, qu'il est arrondi sur un côté opposé au moyen d'étanchéification contre le flux latéral, intérieur et extérieur (8) et/ou au boîtier (1), que le moyen d'étanchéification contre le flux d'aspiration avant (11) est doté d'une première partie, qui s'étend du boîtier (1) jusqu'au sol et d'une deuxième partie y faisant suite, sachant que la deuxième partie est **caractérisée par** rapport à la première partie par une résistance plus faible et/ou que le moyen d'étanchéification contre le flux d'aspiration avant (11), qui, en cas de buse d'aspiration posée sur le sol, s'étend jusque dans l'espace d'aspiration (3), est coudé par rapport à la normale du sol.

8. Buse d'aspiration selon les revendications 3 et 5 ou selon la revendication 6 ou 7, sachant que le moyen d'étanchéification contre le flux d'aspiration avant (11) est.réalisé de manière à ce qu'une fente soit respectivement formée entre le moyen d'étanchéification contre le flux d'aspiration avant (11) et moyens d'étanchéification contre le flux latéraux, intérieurs et extérieurs (8).

9. Buse d'aspiration selon l'une des revendications 1 à 8, sachant que le moyen de protection acoustique (12) est doté d'une forme genre v ou genre cercle partiel, s'ouvre sur un côté arrière de la buse d'aspiration et/ou que le moyen de protection acoustique (12) est réalisé en matière synthétique et/ou, pour autant que le moyen d'étanchéification contre le flux d'aspiration avant (11), comme prévu selon la revendication 3, est réalisé en un matériau plus dur que le moyen d'étanchéification contre le flux d'aspiration avant (11).

10. Buse d'aspiration selon la revendication 3 ou selon l'une des revendications 4 à 9 en combinaison avec la revendication 3, sachant que le moyen d'étanchéification contre le flux d'aspiration avant (11) est agencé en tant qu'une pluralité de moyens de protection acoustique (12) et que les moyens de protection acoustique (12) sont disposés le long du côté avant du boîtier (1).

11. Buse d'aspiration selon la revendication 3 ou selon l'une des revendications 4 à 10 en combinaison avec la revendication 3, sachant que le moyen d'étanchéification contre le flux d'aspiration avant (11)) est disposé entre le canal d'aspiration (4) et le côté avant du boîtiers (1), à distance du côté avant, ou sur le côté avant, sur un bord du boîtiers (1), et/ou s'étend parallèlement au côté avant.

12. Buse d'aspiration selon l'une des revendications précédentes, sachant que la bouche d'aspiration (5) et / ou la partie de bouche d'aspiration centrale (6) est formée à la manière d'un triangle isocèle, que le canal d'aspiration (4) débouche, de préférence, dans la zone du sommet, entre les branches du triangle, dans l'espace d'aspiration (3) ainsi formé, que la partie de bouche d'aspiration centrale (6) s'étend du canal d'aspiration (4) jusqu'à la base (6a) du triangle isocèle et que les parties de bouche d'aspiration latérales (7) s'étendent du canal d'aspiration (4), le long de la branche respective du triangle isocèle, jusqu'aux angles (7a) du triangle isocèle qui sont disposés à l'opposé du sommet.

13. Buse d'aspiration selon l'une des revendications précédentes, sachant que les deux parties de bouche d'aspiration latérales (7) s'étendent chacune à partir du canal d'aspiration (4) vers un côté (9a) de la buse d'aspiration de manière à ce que l'angle α entre les directions d'extension longitudinale des deux parties de bouche d'aspiration latérales (6) soit de 45° ≤ α ≤ 160°, de préférence de 90° ≤ α ≤ 135°, en particulier de préférence de 135°, ou que les deux parties de bouche d'aspiration latérales (6) s'étendent en tracé courbe à partir du canal d'aspiration (4) en s'éloignant l'une de l'autre.

14. Buse d'aspiration selon l'une des revendications précédentes, sachant que la bouche d'aspiration (5) est dotée d'une autre partie de bouche d'aspiration centrale et de deux autres parties de bouche d'aspiration latérales, qui longent l'autre partie de bouche d'aspiration centrale, et que la partie de bouche d'aspiration centrale (6) et l'autre partie de bouche d'aspiration centrale s'éloignent du canal d'aspiration (4) dans des directions opposées de manière à ce que les deux parties de bouche d'aspiration latérales (7) et les deux autres parties de bouche d'aspiration latérales forment un arrangement en forme de X.
